# EUROPÄISCHE PATENTSCHRIFT

(11) **EP 2 796 359 B1**
(45) Veröffentlichungstag und Bekanntmachung des Hinweises auf die Patenterteilung: **20.12.2017**
(21) Anmeldenummer: 13164777.8
(22) Anmeldetag: 22.04.2013
(51) Int. Cl.: B63B 3/36, B63B 3/56

(54) **Doppelschottkreuzung**
Double bulkhead intersection
Croisement de cloison double

(43) Veröffentlichungstag der Anmeldung: 29.10.2014
(73) Patentinhaber: Overdick GmbH & co. KG, 20457 Hamburg (DE)
(72) Erfinder: Oltmann, Herrn Klaas, 21217 Seevetal (DE)
(74) Vertreter: Groth, Wieland

(56) Entgegenhaltungen:
- EP-A1- 0 590 920
- WO-A1-94/26585
- DE-A1- 2 439 167
- FR-A5- 2 170 359
- GB-A- 2 118 905
- US-A- 3 094 847
- US-B1- 6 899 492

## Beschreibung

Die Erfindung betrifft eine Doppelrahmenkreuzung gemäß dem Oberbegriff des Anspruchs 1 und ein Verfahren zur Herstellung einer Einrichtung mit einer Doppelrahmenkreuzung.

Doppelrahmenkreuzungen sind beispielsweise für Plattformen im Offshore-Betrieb im Stand der Technik bekannt. Der strukturelle Aufbau der Plattformen entweder als offene Fachwerkkonstruktion oder als geschlossener und evtl. schwimmfähiger Körper ergibt sich aus der Installationsmethode. Die Plattformen können einen Plattforminnenraum ausbilden, der zur Versteifung sich kreuzende Schotten enthält. Die Schotten können als parallel dicht nebeneinander verlaufende Doppelschotten ausgebildet sein. Die Doppelschotten bilden Betriebsgänge oder andere Räume zwischen sich aus. In diesen Betriebsgängen können Kabelbäume verlegt werden sowie Rohre und Schächte für Belüftungsanlagen o. Ä.

Die GB 21 43 783 offenbart Doppelschottwände für Frachtschiffe.

In der EP 0 590 920 A1 ist ein Schiff mit einer doppelten Außenwandung und einem doppelten Boden offenbart, wobei Außenwandung und Boden in Längsrichtung durch Böden bzw. Wände aufgeteilt sind und aufeinander folgende Wände an gegenüberliegenden Enden Durchtrittsöffnungen aufweisen.

In der GB 2 118 905 A ist ein Verbindungselement zwischen Trennwänden offenbart, das drei Arme aufweist und in den Kreuzungsbereich der Trennwände eingelassen wird. Die Trennwände werden mit Polyurethanschaum verfüllt, so dass die Verbindungsmittel eine feste Verbindung zwischen den Trennwänden herstellen.

In der FR 72.13825 ist ein System zur Unterteilung von Innenräumen von Schiffen beschrieben. Dabei ist ein Verbindungsmechanismus zwischen Paneelen oder Platten offenbart, die zwischen Decke und Boden befestigt werden können.

Die DE 24 39 167 A offenbart ein System zum Zusammenstecken von Trennwänden in Häusern.

Die US 3,094,847 offenbart eine Gerüststruktur zur Gründung einer Offshore-Plattform, die mittels eines Hebekranes auf Lokation verbracht werden kann. Einzelne Gerüst-Segmente werden mittels Federnut-Griffen ineinander gesteckt.

Die US 6,899,492 B1 betrifft eine schwimmende Offshore-Struktur, die Auftriebsmittel aufweist, die in einem Gittergerüst positioniert sind.

Problematisch an den bekannten Doppelschottkreuzungen ist auch, dass die geführten Kabelbäume, Rohre und Schächte durch oder über die Doppelschottkreuzungen hinaus verlegt werden müssen und dazu unter Umständen nachträglich Öffnungen in das Doppelschott eingebracht werden müssen.

Üblicherweise verlaufen die Doppelschottkreuzungen über Auflager für Stützbeine der Plattform. Die Doppelschottkreuzungen sind somit hohen Belastungen ausgesetzt, so dass die nachträgliche Einbringung von Öffnungen in das Schott einen nachträglichen Stabilitäts- und Festigkeitsnachweis erforderlich macht. Ggf. müssen die Wandbereiche um die nachträglich eingebrachten Öffnungen verstärkt werden oder die Öffnungen in ihrer Außenkontur z. B. durch Abrundungen verändert werden. Der nachträgliche Nachweis einer hinreichenden Stabilität ist zeit- und kostenaufwändig.

Es ist daher Aufgabe der vorliegenden Erfindung, eine Doppelrahmenkreuzung sowie ein Verfahren zur Herstellung einer Einrichtung mit einer Doppelrahmenkreuzung zur Verfügung zu stellen, die bzw. das ein einfacheres Verlegen und Koordinieren von Versorgungsleitungen ermöglicht.

Die Aufgabe wird in ihrem ersten Aspekt durch eine eingangs genannte Doppelrahmenkreuzung mit den Merkmalen des Anspruchs 1 gelöst.

Die Erfindung macht von der Erkenntnis Gebrauch, dass ein nachträglicher Stabilitäts- oder Festigkeitsnachweis für in Doppelrahmenkreuzungen eingebrachte Öffnungen entfällt, wenn eine Doppelrahmenkreuzung mit bereits vorhandenen Öffnungen zur Verfügung gestellt wird. Die Doppelschottkreuzung kann in Einrichtungen eingebaut sein, wie z. B. in Pattformen, Schiffen oder anderen geschlossenen und/oder schwimmfähigen Einrichtungen. Es sind jedoch auch andere Anwendungen in anderen Einrichtungen, vorzugsweise Stahlkonstruktionen wie Brücken denkbar.

Die erfindungsgemäße Doppelrahmenkreuzung weist einen Kreuzungsbereich und zwei sich im Kreuzungsbereich kreuzende Doppelrahmen auf. Wandungen der Doppelrahmen weisen im Kreuzungsbereich Öffnungen auf. Die Öffnungen durchstoßen die Wandungen vorzugsweise vollständig.

Die Öffnungen sind zum nachträglichen Durchführen von insbesondere Versorgungsleitungen, Kabelbäumen o. Ä. bestimmt. Ein nachträglicher Nachweis der Stabilität und der Festigkeit des Rahmens entfällt, weil nach der Montage der Doppelrahmenkreuzung, beispielsweise ihrem Einbau in eine Plattform, einen Schiffsrumpf oder eine Brückenkonstruktion, keine zusätzlichen Öffnungen in der Doppelrahmenkreuzung erforderlich werden. Der Kreuzungsbereich kann entlang einer Plattformebene einen quadratischen Querschnitt, aber auch andere Querschnitte aufweisen.

Unter einem Rahmen werden hier sowohl ein Schott verstanden, das über seine gesamte Ausdehnung als Wandung ausgebildet ist, als auch ein Rahmen im engeren Sinnen mit einer umlaufenden Wandung und einer zentralen Öffnung.

Vorzugsweise bilden die Wandungen im Kreuzungsbereich eine Gitterstruktur aus. Unter einer Gitterstruktur wird hier auch eine Fachwerkkonstruktion verstanden. Gitterstrukturen sind besonders offen und erlauben die Verlegung von Leitungen u. Ä. in vielfältiger Weise entlang der Doppelrahmenkreuzung.

Die Doppelrahmenkreuzung bildet vorzugsweise vier Rahmenöffnungen aus, in die anstelle einer geschlossenen Wandung eine Gitterstruktur eingesetzt ist, die trotz der vielen Öffnungen eine hinreichende Stabilität und Festigkeit, insbesondere eine hinreichende Fähigkeit zur Übertragung von Schubkräften gewährleistet.

Vorzugsweise sind entlang von Kreuzungslinien der aufeinandertreffenden Doppelrahmen der Doppelrahmenkreuzung Stützen vorgesehen, und zwischen den Stützen einer Doppelrahmenkreuzung sind die Stützen verbindende Streben vorgesehen. Die Streben sind vorzugsweise soweit voneinander beabstandet, dass sie Freiräume und Öffnungen zur Verfügung stellen, durch die in den durch den Doppelrahmen ausgebildeten Betriebsgängen verlaufende Versorgungsleitungen bequem hindurchgelegt werden können.

Vorzugsweise weisen die Rahmen, insbesondere in ihrer Ausbildung als Schotten, senkrecht zum Deck verlaufende Spanten und parallel zum Deck entlang der Rahmen verlaufende Stringer auf. Somit werden eine hinreichende Längsstabilität und eine hinreichende Höhenstabilität der Rahmen gewährleistet.

Günstigerweise sind entlang der Kreuzungslinien insbesondere röhrenförmige Stützen vorgesehen. Die Stützen können aber auch eckige oder andere Querschnitte aufweisen. Die Rahmen sind dabei über die Rahmenöffnungen hinweg mit Horizontalstreben und Diagonalstreben verbunden. Die Diagonalstreben können auch sich paarweise kreuzend angeordnet sein.

Vorzugsweise sind entlang der Rahmenöffnungen zwischen Querstreben voneinander beabstandete Plattenfelder vorgesehen.

Die Rahmen, Stützen, Spanten, Stringer und Streben sind vorzugsweise Stahlbauteile. Insbesondere die Rahmen können jedoch auch Betonbauteile umfassen oder als solche ausgebildet sein.

Die Aufgabe wird in ihrem zweiten Aspekt durch ein Verfahren mit den Merkmalen des Anspruchs 10 gelöst.

Erfindungsgemäß werden zur Herstellung einer Einrichtung mit einer der oben genannten Doppelrahmenkreuzungen zunächst eine Festigkeit und/oder Stabilität oder andere Parameter einer Doppelrahmenkreuzung mit im Kreuzungsbereich in Wandungen der Doppelrahmen eingebrachten Öffnungen berechnet, dann wird die berechnete Doppelrahmenkreuzung bei Überschreiten einer vorgegebenen Mindestfestigkeit ausgewählt, es werden die Öffnungen in die Doppelrahmen eingebracht und danach die Doppelrahmenkreuzung mit den bereits eingebrachten Öffnungen in die Einrichtung eingebaut. Unter einer Einrichtung wird auch hier eine Plattform, ein Schiffsrumpf, eine Brücke o. Ä. verstanden.

Vorzugsweise werden im Kreuzungsbereich der Doppelrahmenkreuzung Rahmenöffnungen vorgesehen, in die eine Gitterstruktur eingebaut wird. Dabei werden Abschnitte der Wandungen der Rahmen entfernt, und in die entstehende Rahmenöffnung wird eine Gitterstruktur mit entlang von Rahmenkanten verlaufenden Stützen und zwischen den Stützen verlaufenden Streben eingebaut.

Die Öffnungen werden bereits bei der Berechnung der Stabilität und Festigkeit der Doppelrahmenkreuzung berücksichtigt. Es wird erfindungsgemäß eine trotz Öffnungen hinreichend stabile und feste Doppelrahmenkreuzung zum Einbau in die Einrichtung ausgewählt. Bei der Einrichtung kann es sich um eine vorzugsweise geschlossene Plattform, einen Schiffsrumpf oder einen anderen geschlossenen, vorzugsweise schwimmfähigen Körper oder auch einen Teil einer Brückenkonstruktion handeln.

In einer bevorzugten Weiterbildung des Verfahrens wird wenigstens eine Versorgungsleitung zumindest abschnittweise entlang einem zwischen einem Doppelrahmen verlaufenden Betriebsgang verlegt und durch die Rahmenöffnungen der Doppelrahmenkreuzung hindurchgeführt.

Vorzugsweise müssen zur Verlegung der wenigstens einen Versorgungsleitung über die Doppelrahmenkreuzung hinweg keine zusätzlichen Öffnungen in Wandungen der Rahmen im Innenbereich der Doppelrahmenkreuzung eingebracht werden. Die Plattform kann somit ohne Erforderlichkeit nachträglicher Nachweise bereitgestellt werden.

Die Erfindung wird anhand von zwei Ausführungsbeispielen in insgesamt sechs Figuren beschrieben. Dabei zeigen:
- Fig.1: eine perspektivische Ansicht einer ersten Ausführungsform einer Plattform mit erfindungsgemäßer Doppelrahmenkreuzung,
- Fig. 2: eine seitliche Ansicht in Fig. 1,
- Fig. 3: eine Draufsicht in Fig.1,
- Fig. 4: eine zweite Ausführungsform einer erfindungsgemäßen Doppelrahmenkreuzung,
- Fig. 5: eine seitliche Ansicht in Fig. 4,

- Fig. 6: eine Draufsicht in Fig. 4.

Die Darstellung in Fig. 1 zeigt einen Ausschnitt einer Offshore-Plattform 1. Der Ausschnitt stellt einen Teil einer Doppelschottkreuzung 2 im Inneren der Plattform 1 dar. Die Plattform 1 ist außen seitlich umlaufend und an einer Unterseite von einer Außenhaut 3 umgeben. In der Fig. 1 ist nur ein Ausschnitt des meeresseitigen Teils der Außenhaut 3 dargestellt. Ein Boden der Plattform 1 ist hier als Doppelboden ausgebildet mit der Außenhaut 3 sowie einem parallel zur Außenhaut 3 verlaufenden Doppelbodendeck 4. Der Doppelboden ist durch zwischen der Außenhaut 3 und Doppelbodendeck 4 rechtwinklig zueinander angeordnete Schotten stabilisiert. Der Meeresboden ist in Fig. 1 am unteren Bildrand angeordnet.

In Fig. 1 ist meeresbodenabseitig der Doppelschottkreuzung 2 ein dem Doppelbodendeck 4 entsprechendes und parallel zu ihm verlaufendes Deck vorgesehen. Das Deck kann ein innenraumseitig angeordnetes Heubodendeck aufweisen. Aus Übersichtlichkeitsgründen sind das Deck und das Heubodendeck nicht eingezeichnet.

Der zwischen dem Doppelbodendeck 4 und dem nächsthöheren Deck vorgesehene Innenraum der Plattform 1 weist eine Höhe entlang einer Höhenrichtung H, eine Tiefe entlang einer Tiefenrichtung T und eine Länge entlang einer Längsrichtung L auf. Die drei Richtungen stehen paarweise senkrecht aufeinander. Im Innenraum der Plattform sind in der Längsrichtung L ausgerichtete und parallel zueinander angeordnete Schotten 6a, 6b sowie senkrecht dazu in Tiefenrichtung T ausgerichtete parallel zueinander angeordnete weitere Schotten 7a, 7b vorgesehen. Die beiden Schotten 6a, 6b bilden ein Doppelschott 6a, 6b und die beiden weiteren Schotten 7a, 7b bilden ein weiteres Doppelschott 7a, 7b aus. Das Doppelschott 6a, 6b bildet einen Betriebsgang 11 zwischen seinen Schotten 6a, 6b aus, und das weitere Doppelschott 7a, 7b bildet einen weiteren Betriebsgang 12 zwischen seinen Schotten 7a, 7b aus. Die beiden Doppelschotten 6a, 6b, 7a, 7b stoßen senkrecht an der Doppelschottkreuzung 2 aufeinander.

Die vier Schotten 6a, 6b, 7a, 7b stoßen an vier Berührungslinien an der Doppelschottkreuzung 2 aufeinander. Die Doppelschottkreuzung 2 in Fig. 1 weist entlang ihrer vier Berührungslinien vier senkrecht zwischen dem Doppelbodendeck 4 und dem Heubodendeck verlaufende röhrenförmige Stützen 8a, 8b, 8c, 8d auf. Die vier röhrenförmigen Stützen 8a, 8b, 8c, 8d sind mit dem Doppelbodendeck 4 und dem Heubodendeck positionsfest verbunden. Die vier Stützen 8a, 8b, 8c, 8d sind in einem Querschnitt gemäß Fig. 6 parallel zum Doppelbodendeck 4 an Ecken eines Quadrates vorgesehen. Die in Richtung der Doppelschottkreuzung 2 aufeinander zu laufenden Schotten 6a, 6b, 7a, 7b sind durch die Stützen 8a, 8b, 8c, 8d in ihrer jeweiligen Ausdehnung in Längsrichtung L bzw. in Tiefenrichtung T zur Doppelschottkreuzung 2 hin begrenzt.

Die in Längsrichtung L verlaufenden Schotten 6a, 6b weisen an der Doppelschottkreuzung 2 jeweils eine streifenförmige Schottöffnung 12a, 12b auf, wobei die in Längsrichtung L verlaufende Breite der beiden streifenförmigen Schottöffnungen 12a, 12b dem Abstand der beiden entlang der Tiefenrichtung T verlaufenden Schotten 7a, 7b entspricht. Entsprechendes gilt für zwei aus den Schotten 7a, 7b herausgenommene streifenförmige Schottöffnungen 11a, 11b entlang der Tiefenrichtung T, die dem Abstand der beiden in Längsrichtung L verlaufenden Schotten 6a, 6b, entsprechen.

Die vier Schotten 6a, 6b, 7a, 7b sind im Wesentlichen baugleich. Die Schotten 6a, 6b, 7a ,7b weisen auf den sich im Betriebsgang 11, 12 gegenüberliegenden Innenwandungen parallel zum Doppelbodendeck 4 und zum Heubodendeck verlaufende, voneinander entlang der Höhenrichtung H beabstandete Stringer 30 auf. Die Schotten 6a, 6b, 7a, 7b werden entlang der Längsrichtung L bzw. Tiefenrichtung T durch nebeneinander verschweißte Hollandprofile (HP-Profile) ausgebildet, die zur Versteifung entlang der Höhenrichtung H angeordnete Spanten 31 umfassen.

Die Schotten 6a, 6b, 7a, 7b sind damit im Bereich der Doppelschottkreuzung 2 alle nicht durchgehend ausgebildet, sondern die beiden durch die Doppelschotten 6a, 6b, 7a, 7b gebildeten Betriebsgänge 11, 12 bilden im Bereich der Doppelschottkreuzung 2 eine freie Kreuzung auf, die es gestattet, an der Doppelschottkreuzung 2 von dem einen Betriebsgang 11 in den anderen Betriebsgang 12 oder umgekehrt zu gelangen.

Die vier streifenförmigen Schottöffnungen 11a, 11b, 12a, 12b sind in einem Querschnitt parallel zum Doppelbodendeck 4 gemäß Fig. 3 quadratisch angeordnet, wobei die Ecken des Quadrates jeweils von einem Querschnitt der vier röhrenförmigen Stützen 8a, 8b, 8c, 8d ausgebildet werden.

Die aus den Schotten 6a, 6b, 7a, 7b herausgenommenen Schottöffnungen 11a, 11b, 12a, 12b führen zu einer Destabilisierung der Doppelschottkreuzung 2, insbesondere gegenüber Schubkräften. Zur Wiederherstellung der erforderlichen Festigkeit ist die nachfolgend beschriebene Gitterkonstruktion bestimmt. Die einzelnen durch die Gitterstruktur ausgebildeten Öffnungen in den Schotten 6a, 6b, 7a, 7b sind nicht mit Bezugszeichen gekennzeichnet.

Zwischen den benachbarten Stützen 8a, 8b, 8c, 8d der Doppelschottkreuzung 2 sind entlang der Höhenrichtung H voneinander beabstandet, parallel zum Doppelbodendeck 4 verlaufende Horizontalstreben 20 vorgesehen sowie kreuzförmig zwischen den Horizontalstreben 20 angeordnete Diagonalstreben 21.

Aufgrund der "luftigen" Bauweise der Doppelschottkreuzung 2 ist es möglich, entlang der Betriebsgänge 11, 12 der Doppelschotten 6a, 6b, 7a, 7b verlaufende (nicht eingezeichnete) Kabelstränge, Lüftungskanäle o. Ä. problemlos über die Doppelschottkreuzung 2 hinweg in dem senkrecht zum Betriebsgang 11, 12 verlaufenden oder in dem gleichen Betriebsgang 11, 12 weiterzuführen. Die Kabel- bzw. Lüftungskanäle können beabstandet von der Doppelschottkreuzung 2 in weniger beanspruchten Schottbereichen durch dort eingelassene Öffnungen durch die Schotten 6a, 6b, 7a, 7b hindurch in eine durch die Schotten 6a, 6b, 7a, 7b gebildete Kammer 40 geführt werden.

Fig. 2 zeigt die seitliche Ansicht der Fig. 1 mit Blick auf die spaltförmige Schottöffnung 12a mit den Horizontstreben 20 sowie den kreuzförmig angeordneten Diagonalstreben 21.

Fig. 2 zeigt ebenfalls schematisch das Doppelbodendeck 4 sowie die entlang der Höhenrichtung H verlaufenden Wulste der aneinandergesetzten Hollandprofile sowie die horizontal verlaufenden Stringer 30.

Fig. 3 zeigt die Draufsicht der Fig. 1 mit den beiden senkrecht zueinander stehenden Betriebsgängen 11, 12, wobei der im Querschnitt quadratische, aus Horizontalstreben 20 und Diagonalstreben 21 gebildete Gitterturm der Doppelschottkreuzung 2 die Durchführung von Kabelbäumen über die Doppelschottkreuzung 2 hinaus innerhalb eines Betriebsganges 11, 12 oder von einem in den senkrecht dazu verlaufenden Betriebsgang 11, 12 ermöglicht.

Die zweite Ausführungsform der Figuren 4, 5 und 6 ist durch eine gegenüber der ersten Ausführungsform etwas andere Ausgestaltung der Doppelschottkreuzung 2 gekennzeichnet. Ansonsten bezeichnen gleiche Bezugszeichen gleiche Bauteile.

Die Schottöffnungen 11a, 11b, 12a, 12b der zweiten Ausführungsform weisen zum einen entlang der Höhenrichtung H voneinander beabstandete Horizontalstreben 20 sowie zwischen Horizontalstreben 20 verlaufende, kreuzförmig angeordnete Diagonalstreben 21 auf, wobei zwischen benachbarten Horizontalstreben 20 abwechselnd geschlossene Plattenfelder 50 und kreuzförmige Diagonalstreben 21 vorgesehen sind. Die geschlossenen Plattenfelder 50 ermöglichen es insbesondere, eine auf einen Abschnitt der Schotten 6a, 6b, 7a, 7b wirkende Schubkraft über die Doppelschottkreuzung 2 hinaus auf den anderen Abschnitt des Schotts 6a, 6b, 7a, 7b zu übertragen.

Fig. 5 zeigt wiederum die Ansicht der streifenförmigen Schottöffnungen 11a, 11b, 12a, 12b in einer seitlichen Ansicht mit den sich abwechselnden Plattenfeldern 50 und den Diagonalstreben 21, wobei die geschlossenen Plattenfelder 50 ebenfalls aus entlang der Längsrichtung L bzw. Tiefenrichtung T nebeneinander angeordneten Hollandprofilen ausgebildet sind.

Die in Fig. 6 dargestellte Draufsicht auf die Doppelschottkreuzung der zweiten Ausführungsform zeigt die beiden Betriebsgänge 11, 12 sowie die in Ecken der Doppelschottkreuzung 2 angeordneten röhrenförmigen Stützen 8a, 8b, 8c, 8d.

### Bezugszeichenliste

- 1: Plattform
- 2: Doppeischottkreuzung
- 3: Außenhaut
- 4: Doppelbodendeck

- 6a: Schott
- 6b: Schott
- 7a: Schott
- 7b: Schott
- 8a: Stütze
- 8b: Stütze
- 8c: Stütze
- 8d: Stütze

- 11: Betriebsgang
- 12: Betriebsgang
- 11a: streifenförmige Schottöffnung
- 11b: streifenförmige Schottöffnung
- 12a: streifenförmige Schottöffnung
- 12b: streifenförmige Schottöffnung

- 20: Horizontalstreben
- 21: Diagonalstreben

- 30: Stringer
- 31: Spanten

- 40: Kammer

- 50: Plattenfelder

- H: Höhenrichtung
- L: Längsrichtung
- T: Tiefenrichtung

## Patentansprüche

1. Doppelschottkreuzung mit
einem Kreuzungsbereich und
zwei sich im Kreuzungsbereich kreuzenden Doppelschotten (6a, 6b, 7a, 7b),
**dadurch gekennzeichnet, dass** die Doppelschotten (6a, 6b, 7a, 7b) jeweils einen Betriebsgang (11, 12) ausbilden und Wandungen der Doppelschotten (6a, 6b, 7a, 7b) im Kreuzungsbereich Öffnungen aufweisen.

2. Doppelschottkreuzung nach Anspruch 1,
**dadurch gekennzeichnet, dass** die Öffnungen im Kreuzungsbereich eine Gitterstruktur ausbilden.

3. Doppelschottkreuzung nach Anspruch 1 oder 2
**dadurch gekennzeichnet, dass** entlang von Kreuzungslinien der aufeinandertreffenden Doppelschotten (6a, 6b, 7a, 7b) Stützen (8a, 8b, 8c, 8d) verlaufen und zwischen den Stützen (8a, 8b, 8c, 8d) die Stützen (8a, 8b, 8c, 8d) verbindende Streben (20, 21) vorgesehen sind.

4. Doppelschottkreuzung nach Anspruch 3,
**dadurch gekennzeichnet, dass** die Stützen (8a, 8b, 8c, 8d) als Rohre ausgebildet sind.

5. Doppelschottkreuzung nach einem der Ansprüche 1 bis 4,
**dadurch gekennzeichnet, dass** Rahmen als Doppelschotten (6a, 6b, 7a, 7b) ausgebildet sind.

6. Doppelschottkreuzung nach einem der Ansprüche 1 bis 5,
**dadurch gekennzeichnet, dass** zwischen benachbarten Stützen (8a, 8b, 8c, 8d) sich kreuzende Diagonalstreben (21) angeordnet sind.

7. Doppelschottkreuzung nach einem der Ansprüche 1 bis 6,
**dadurch gekennzeichnet, dass** zwischen benachbarten Stützen (8a, 8b, 8c, 8d), geschlossene Plattenfelder (50) angeordnet sind.

8. Doppelschottkreuzung nach Anspruch 7,
**dadurch gekennzeichnet, dass** zwischen benachbarten Plattenfeldern (50) einer Rahmenöffnung (11a, 11b, 12a, 12b) sich kreuzende Diagonalstreben (21) angeordnet sind.

9. Doppelschottkreuzung nach einem der vorstehenden Ansprüche,
**dadurch gekennzeichnet, dass** die Öffnungen die Durchführung von Versorgungsleitungen gestatten.

10. Verfahren zur Herstellung einer Einrichtung mit einer Doppelschottkreuzung (2) gemäß einem der vorstehenden Ansprüche, indem:
zunächst eine Festigkeit der Doppelschottkreuzung (2) mit im Kreuzungsbereich in Wandungen von Doppelschotten (6a, 6b, 7a, 7b) eingebrachten Öffnungen berechnet wird,
die berechnete Doppelschottkreuzung (2) bei Überschreiten einer vorgegebenen Mindestfestigkeit ausgewählt wird,
die Öffnungen in die Doppelschotten (6a, 6b, 7a, 7b) eingebracht werden und danach die Doppelschottkreuzung (2) mit den bereits eingebrachten Öffnungen in die Einrichtung eingebaut wird.

11. Verfahren nach Anspruch 10,
**dadurch gekennzeichnet, dass** im Kreuzungsbereich der Doppelschottkreuzung (2) Schottöffnungen (11a, 11b, 12a, 12b) vorgesehen werden, in die eine Gitterstruktur eingebaut wird.

12. Verfahren nach Anspruch 11,
**dadurch gekennzeichnet, dass** im Kreuzungsbereich entlang von durch die Schottöffnungen (11a, 11b, 12a, 12b) ausgebildeten Schottkanten Stützen (8a, 8b, 8c, 8d) montiert werden und zwischen den Stützen (8a, 8b, 8c, 8d) Streben (20, 21) montiert werden.

13. Verfahren nach einem der Ansprüche 10, 11 oder 12,
**dadurch gekennzeichnet, dass** wenigstens eine Versorgungsleitung zumindest abschnittweise entlang von zwischen Schotten (6a, 6b, 7a, 7b) eines Doppelschotts (6a, 6b, 7a, 7b) verlaufenden Betriebsgängen (11, 12) geführt wird,
die wenigstens eine Versorgungsleitung durch die Öffnungen der Doppelschottkreuzung (2) hindurchgeführt wird.

14. Verfahren nach Anspruch 13, **dadurch gekennzeichnet, dass** zur Verlegung der Versorgungsleitung über die Doppelschottkreuzung (2) hinweg keine zusätzlichen Öffnungen in Wandungen der Schotten (6a, 6b, 7a, 7b) im Kreuzungsbereich der Doppelschottkreuzung (2) eingebracht werden.

## Claims

1. Double bulkhead intersection with
an intersection region and two double bulkheads (6a, 6b, 7a, 7b) intersecting in the intersection region,
**characterised in that** the double bulkheads (6a, 6b, 7a, 7b) each form an operation passage (11, 12) and walls of the double bulkheads (6a, 6b, 7a, 7b) have openings in the intersection region.

2. Double bulkhead intersection as claimed in claim 1,
**characterised in that** the openings in the intersection region form a grid structure.

3. Double bulkhead intersection as claimed in claim 1 or 2,
**characterised in that** supports (8a, 8b, 8c, 8d) extent along intersection lines of the meeting double bulkheads (6a, 6b, 7a, 7b) and struts (20, 21) connecting the supports (8a, 8b, 8c, 8d) are provided between the supports (8a, 8b, 8c, 8d).

4. Double bulkhead intersection as claimed in claim 3,
**characterised in that** the supports (8a, 8b, 8c, 8d) are formed as tubes.

5. Double bulkhead intersection as claimed in any one of claims 1 to 4,
**characterised in that** frames are formed as double bulkheads (6a, 6b, 7a, 7b).

6. Double bulkhead intersection as claimed in any one of claims 1 to 5,
**characterised in that** intersecting diagonal struts (21) are provided between adjacent supports (8a, 8b, 8c, 8d).

7. Double bulkhead intersection as claimed in any one of claims 1 to 6,
**characterised in that** closed panel areas (50) are provided between adjacent supports (8a, 8b, 8c, 8d).

8. Double bulkhead intersection as claimed in claim 7,
**characterised in that** intersecting diagonal struts (21) are provided between adjacent panel areas (50) of a frame opening (11a, 11b, 12a, 12b).

9. Double bulkhead intersection as claimed in any one of the preceding claims,
**characterised in that** the openings allow the lead through of supply lines.

10. Method for producing a facility with a double bulkhead intersection (2) as claimed in any one of the preceding claims, by:
first calculating a strength of the double bulkhead intersection (2) including openings introduced into the walls of double bulkheads (6a, 6b, 7a, 7b) in the intersection region, selecting the calculated double bulkhead intersection (2) in the case of a predefined minimum strength being exceeded,
introducing the openings into the double bulkheads (6a, 6b, 7a, 7b), and
subsequently installing the double bulkhead intersection (2) with the already introduced openings into the facility.

11. Method as claimed in claim 10,
**characterised in that** bulkhead openings (11a, 11b, 12a, 12b) are provided in the intersection region of the double bulkhead intersection (2), into which a grid structure is integrated.

12. Method as claimed in claim 11,
**characterised in that** in the intersection region along intersection edges formed by the bulkhead openings (11a, 11b, 12a, 12b), supports (8a, 8b, 8c, 8d) are mounted and between the supports (8a, 8b, 8c, 8d) struts (20, 21) are mounted.

13. Method as claimed in any one of claims 10, 11 and 12,
**characterised in that** at least one supply line is passed at least in sections along operation passages (11, 12) extending between bulkheads (6a, 6b, 7a, 7b) of a double bulkhead (6a, 6b, 7a, 7b), the at least one supply line is passed through the openings of the double bulkhead intersection (2).

14. Method as claimed in claim 13,
**characterised in that** for routing the supply line beyond the double bulkhead intersection (2), no additional openings are introduced into walls of the bulkheads (6a, 6b, 7a, 7b) in the intersection region of the double bulkhead intersection (2).

## Revendications

1. Intersection de double cloison étanche avec
une zone d'intersection et
deux doubles cloisons étanches (6a, 6b, 7a, 7b) qui se croisent dans la zone d'intersection,
**caractérisée en ce que** les doubles cloisons étanches (6a, 6b, 7a, 7b) forment respectivement un couloir opérationnel (11, 12) et que des parois des cloisons étanches (6a, 6b, 7a, 7b) présentent des ouvertures dans la zone d'intersection.

2. Intersection de double cloison étanche selon la revendication 1,
**caractérisée en ce que** les ouvertures forment une structure de grille dans la zone de l'intersection.

3. Intersection de double cloison étanche selon la revendication 1 ou 2,
**caractérisée en ce que** des béquilles (8a, 8b, 8c, 8d) s'étendent le long de lignes d'intersection des doubles cloisons étanches qui se rencontrent (6a, 6b, 7a, 7b) et que des entretoises (20, 21) qui relient les béquilles (8a, 8b, 8c, 8d) sont prévues entre les béquilles (8a, 8b, 8c, 8d).

4. Intersection de double cloison étanche selon la revendication 3,
**caractérisée en ce que** les béquilles (8a, 8b, 8c, 8d) sont configurées comme des tuyaux.

5. Intersection de double cloison étanche selon l'une des revendications 1 à 4,
**caractérisée en ce que** des cadres sont configurés comme des doubles cloisons étanches (6a, 6b, 7a, 7b).

6. Intersection de double cloison étanche selon l'une des revendications 1 à 5,
**caractérisée en ce que** des entretoises diagonales qui se croisent (21) sont placées entre des béquilles voisines (8a, 8b, 8c, 8d).

7. Intersection de double cloison étanche selon l'une des revendications 1 à 6,
**caractérisée en ce que** des panneaux de plaques clos (50) sont placés entre des béquilles voisines (8a, 8b, 8c, 8d).

8. Intersection de double cloison étanche selon la revendication 7,
**caractérisée en ce que** des entretoises diagonales qui se croisent (21) sont placées entre des panneaux de plaques voisins (50) d'une ouverture de cadre (11a, 11b, 12a, 12b).

9. Intersection de double cloison étanche selon l'une des revendications précédentes, **caractérisée en ce que** les ouvertures permettent le passage de conduites d'alimentation.

10. Procédé pour la fabrication d'une installation avec une intersection de double cloison étanche (2) selon l'une des revendications précédentes,
une résistance de l'intersection de double cloison étanche (2) avec des ouvertures ménagées dans la zone d'intersection dans des parois de doubles cloisons étanches (6a, 6b, 7a, 7b) étant tout d'abord calculée,
l'intersection de double cloison étanche calculée (2) étant sélectionnée lors du dépassement d'une résistance minimale prédéterminée,
les ouvertures étant ménagées dans les doubles cloisons étanches (6a, 6b, 7a, 7b) et l'intersection de double cloison étanche (2) étant ensuite mise en place dans l'installation avec les ouvertures qui y sont déjà ménagées.

11. Procédé selon la revendication 10,
**caractérisé en ce que** des ouvertures de cloison étanche (11a, 11b, 12a, 12b) dans lesquelles une structure de grille est montée sont prévues dans la zone d'intersection de l'intersection de double cloison étanche (2).

12. Procédé selon la revendication 11,
**caractérisé en ce que** des béquilles (8a, 8b, 8c, 8d) sont montées dans la zone d'intersection le long d'arêtes de cloison étanche formées par les ouvertures de cloison étanche (11a, 11b, 12a, 12b) et que des entretoises (20, 21) sont montées entre les béquilles (8a, 8b, 8c, 8d).

13. Procédé selon l'une des revendications 10, 11 ou 12,
**caractérisé en ce qu'**au moins une conduite d'alimentation est guidée au moins par portions le long de couloirs opérationnels (11, 12) qui s'étendent entre des cloisons étanches (6a, 6b, 7a, 7b) d'une double cloison étanche (6a, 6b, 7a, 7b), la conduite d'alimentation qui existe au moins est guidée à travers les ouvertures de l'intersection de double cloison étanche (2).

14. Procédé selon la revendication 13,
**caractérisé en ce que** pour la pose de la conduite d'alimentation aucune ouverture supplémentaire n'est ménagée dans des parois des cloisons étanches (6a, 6b, 7a, 7b) dans la zone d'intersection de l'intersection de double cloison étanche (2) au-delà de l'intersection de double cloison étanche (2).
